# EUROPÄISCHE PATENTSCHRIFT

(11) **EP 1 077 893 B1**
(45) Veröffentlichungstag und Bekanntmachung des Hinweises auf die Patenterteilung: **26.06.2002**
(21) Anmeldenummer: 99924831.3
(22) Anmeldetag: 28.04.1999
(51) Int. Cl.: B65H 67/048

(54) **AUFSPULVORRICHTUNG MIT STÜTZEINRICHTUNG**
SPOOLING DEVICE WITH A SUPPORT
BOBINEUSE MUNIE D'UN DISPOSITIF DE SOUTIEN

(30) Priorität: 02.05.1998 DE 19819749
(43) Veröffentlichungstag der Anmeldung: 28.02.2001
(73) Patentinhaber: IWKA Industrieanlagen GmbH, 76275 Ettlingen (DE)
(72) Erfinder: EHMANN, Wolfgang, D-76351 Linkenheim-Hochstetten (DE); GIEL, Dietmar, D-76189 Karlsruhe (DE)
(74) Vertreter: Lempert, Jost, Dipl.-Phys. Dr. rer.nat.
(86) Internationale Anmeldenummer: EP9902861
(87) Internationale Veröffentlichungsnummer: WO9957053

(56) Entgegenhaltungen:
- DE-A- 4 133 232
- DE-A- 19 534 914

## Beschreibung

Die Erfindung betrifft eine Aufspulvorrichtung für kontinuierlich anlaufende Fäden o.ä., mit zumindest einem Spulenhalter zur Aufnahme mehrerer Spulenhülsen, die über ein freies Ende des Spulenhalters aufgeschoben oder abgenommen werden, wobei der Spulenhalter mit seinem anderen Ende festgelegt ist.

Aufspulvorrichtungen an sich sind vielfach bekannt und werden zum Aufspulen von Garnen, Fäden, Draht etc. eingesetzt.

Im Zeichen der zunehmenden Rationalisierung ist das Bestreben dahingehend, in möglichst kurzer Zeit möglichst viele Spulen aufzuwickeln. Dabei ist beispielsweise aus der DE 195 20 28 und der DE 39 09 106 A1 ein Spulenrevolver bekannt, der zwei Spulenhalterungen trägt, von denen die eine, in Betriebsstellung befindliche, mit Fäden o.ä. bewickelt wird und die zweite in Ruhestellung befindlich ist, in der die bewickelten Spulenhülsen abgenommen und durch neue ersetzt werden.

Eine Möglichkeit, die Kapazität einer solchen Aufspulvorrichtung zu erhöhen, liegt darin, die Anzahl der auf dem Spulenhalter angeordneten Spulenhülsen, die gleichzeitig bewickelt werden, zu erhöhen. Als limitierender Faktor im Stand der Technik hat sich hierbei der Spulenhalter herausgestellt, der bei Überschreiten einer bestimmten Länge unter der beim Aufwickeln der Fäden wirkenden Kraft aufgrund der nur einseitigen Lagerung zum Durchbiegen neigt, so daß die durch Reibung angebrachten Antriebskräfte zum Drehen der Spulen nahe dem freien Ende des Spulenhalters nicht mehr zu einem einwandfreien Betrieb ausreichen.

Die gattungsbildende DE 41 33 232 A1 zeigt eine Aufspulvorrichtung, bei der zwei Spulenhalter an einem ihrer Enden in einem Maschinenrahmen gelagert sind und über dort befindliche Motoren angetrieben sind. Das andere Ende sowohl des in Betriebsstellung als auch des in Ruhestellung befindlichen Spulenhalters sind beide an einem ersten Arm gelagert, der wiederum schwenkbar über einen zweiten schwenkbaren Arm von einem Torrahmen getragen ist. Eine jeweils den in Betriebsstellung befindlichen Spulenhalter am freien Ende haltende Kolben-Zylinder-Anordnung wird ihrerseits zusätzlich über die Halterung der beiden genannten Schwenkarme durch einen axial beweglichen Kolben 37 und einem mit diesem verbundenen Lager in einer Eingriffsöffnung desselben gehalten. Der Aufbau in der zweifachen Halterung des den jeweils in Betriebsstellung befindlichen Spulenhalters tragenden Einrichtung ist aufwendig. Der Arbeitsablauf ist der folgende. Nach Befüllen der Hülse auf dem in Betriebsstellung befindlichen Spulenhalter muß zunächst der genannte Kolben mit dem von ihm getragenen Lager ausgefahren werden. Anschließend kann das Verschwenken der beiden Spulenhalter mit Austausch derselben aus Betriebs- bzw. Ruhestellung in die jeweils andere Stellung erfolgen. Schließlich wird der mit dem Lager versehene Kolben wieder auf die Halterung des nun in Betriebsstellung befindlichen Spulenhalters aufgefahren, so daß dieser wieder in Betrieb stehen und ein weiterer Faden aufgespult werden kann. Währenddessen wird die Lagerung der freien Stirnseite des in Ruhestellung befindlichen Spulenhalters gelöst und der genannte zweite Schwenkarm verschwenkt, so daß das freie Ende der in Ruhestellung befindlichen Spulenhalters freigegeben wird. Um dies zu ermöglichen ist der oben beschriebene, das Lager aufweisende Kolben zur gleichzeitigen Halterung des in Betriebsstellung befindlichen Spulenhalters erforderlich. Die Spulenhülsen werden dann ausgetauscht und anschließend die Lagerung des freien Endes des in Ruhestellung befindlichen Spulenhalters wieder hergestellt. Nach Bewickeln des in Betriebsstellung befindlichen Spulenhalters wird der das Lager tragende Kolben wieder ausgefahren und das Verschwenken der beiden Spulenhalter durchgeführt. Der Arbeitsablauf ist aufgrund dieser Ausgestaltung kompliziert.

Die der vorliegenden Erfindung zugrunde liegende Aufgabe ist es, eine Aufspulvorrichtung vorzuschlagen, bei der unter Vermeidung der Nachteile der vorgenannten Vorrichtung eine große Anzahl von Spulenhülsen auf dem Spulenhalter anordbar ist.

Diese Aufgabe wird erfindungsgemäß mit einer Aufspulvorrichtung mit den Merkmalen des Anspruchs 1 gelöst.

Durch die zusätzliche Stützeinrichtung an dem freien Ende des Spulenhalters erfolgt so eine beiderseitige Abstützung desselben im Betrieb.

Die Erfindung kann bei unterschiedlichen Aufspulvorrichtungen eingesetzt werden, wie solchen mit lediglich einem Spulenhalter oder aber mit mehreren Spulenhaltern. Insbesondere kann die Erfindung bei einer Aufspulvorrichtung mit einem zwei Spulenhalter tragenden Spulenrevolver eingesetzt werden, die so mittels des Spulenrevolvers zwischen einer Betriebs- und einer Rüst- oder Beschickungsstellung verdrehbar sind. Der Einsatz der Erfindung ist aber nicht auf eine derartige Aufspulvorrichtung beschränkt.

In vorteilhafter Ausgestaltung weist die Stützeinrichtung ein Element zum Eingriff in das freie Ende des Spulenhalters auf. Damit ist gewährleistet, daß die einzelnen Spulen in ihrer Position auf dem Spulenhalter durch die Stützeinrichtung nicht beeinträchtigt werden, wobei das Element der Stützeinrichtung zum Eingriff in das freie Ende des Spulenhalters mit Vorteil ein Dorn ist.

In bevorzugter Weiterbildung ist der Eingriff der Stützeinrichtung kraftschlüssig. Dies sichert den Eingriff der Stützeinrichtung in den Spulenhalter, da es zwischen beiden Elementen somit keine Relativbewegung gibt, die die Stützfunktion beeinträchtigen könnte.

Zur sicheren und kraftschlüssigen Aufnahme der Stützeinrichtung weist der Spulenhalter an seinem freien Ende eine entsprechende Bohrung auf.

Mit Vorteil ist die Stützeinrichtung so ausgeführt, daß das mit dem freien Ende des Spulenhalters in Eingriff stehende Element drehbar in diesem gelagert ist, wodurch das in das freie Ende des Spulenhalters eingreifende Element sich mit diesem drehen kann, während die Stützeinrichtung an sich stillsteht.

In bevorzugter Ausführung sind diese Mittel Kugellager.

In vorteilhafter Weiterbildung fluchtet das Element zum Eingriff in den Spulenhalter weitgehend mit diesem. Dies eröffnet die Möglichkeit eines direkten Einfahrens des Elements in die Bohrung des Spulenhalters, ohne die Bewegung des Spulenrevolvers zu beeinträchtigen.

Eine alternative Ausgestaltung sieht vor, daß das freie Ende des Spulenhalters eine relativ zu ihm drehbare Halterung für das mit ihm in Eingriff bringbare Element aufweist, wobei insbesondere die Halterung für das mit ihr in Eingriff bringbare Element der Stützeinrichtung mittels eines Kugellagers gelagert ist. In Weiterbildung kann vorgesehen sein, daß das in Eingriff mit dem Spulenhalter bringbare Element der Stützeinrichtung drehfest an dieser angeordnet ist. Hierdurch wird erreicht, daß das von der Stützeinrichtung getragene, in den Spulenhalter zum Stützen desselben eingreifende Element sich nicht mehr mit diesem mitdreht, so daß es nicht satt fluchtend mit der Achse des Spulenhalters in Eingriff mit diesem gebracht werden muß und keinerlei Probleme hinsichtlich des Rundlaufs auftreten, da das in Eingriff bringbare Element, insbesondere ein Dorn, eben sich nicht mit dem Spulenhalter dreht, sondern fest stehen bleibt.

In bevorzugter Ausgestaltung weist die Stützeinrichtung eine das Element zum Eingriff in den Spulenhalter aufnehmende Schiebebuchse auf, die das Verschieben des Elements in fluchtender Richtung zu dem Spulenhalter ermöglicht. Durch die Verschiebebuchse kann das Element einschließlich der Kugellager für seine drehbare Lagerung in seine Wirkposition mit dem Spulenhalter verbracht oder aus dieser herausgefahren werden.

Mit Vorteil ist die Schiebebuchse dabei entlang der Längsachse des Spulenhalters verschieblich, wodurch das Element der Stützeinrichtung aus seiner Wirkposition so herausgefahren werden kann, daß der Spulenhalters mittels des Spulenrevolvers aus der gestützten Betriebsstellung in die ungestützte Ruhestellung zum Abnehmen der aufgespulten Hülsen verdrehbar ist.

Bevorzugt weist die Stützeinrichtung dabei Mittel zum Verschieben der Schiebebuchse und damit auch des in der Verschiebebuchse drehbar gelagerten Elements auf.

Mit Vorteil ist die Stützeinrichtung dabei fest an der Aufspulvorrichtung angeordnet, so daß sie immer in Eingriff mit dem in Betriebsstellung befindlichen Spulenhalter gebracht werden kann, während bei dem in Ruhe befindlichen Spulenhalter über dessen freiem Ende die aufgespulten Spulhülsen abgenommen und neue Spulhülsen aufgebracht werden können.

Ein Ausführungsbeispiel der erfindungsgemäßen Aufspulvorrichtung ist unter Bezugnahme auf die Zeichnungen im einzelnen erläutert. Dabei zeigt:
- Fig. 1: in teilweise abgebrochener Darstellung eine Vorderansicht der Aufspulmaschine;
- Fig. 2: einen Längsschnitt gemäß der Linie A-A in Fig. 1;
- Fig. 3: ein Längsschnitt ähnlich dem der Fig. 2 für eine alternative Ausgestaltung der Lagerung des freien Endes des Spulenhalters; und
- Fig. 4: einen Schnitt durch das Ende des Spulenhalters gemäß der Ausgestaltung der Fig. 3

Fig. 1 zeigt eine Aufspulvorrichtung 1 mit einem Spulenrevolver 2, an dem zwei Spulenhalter 3, 3' so angeordnet sind, daß sich deren Längsachsen senkrecht zu der Scheibenfläche des Spulenrevolvers 2 erstrecken. Der Spulenrevolver 2 weist einen nicht dargestellten Antriebsmotor auf. Mit dem Antriebsmotor kann der Spulenrevolver um seine Mittelachse verdreht werden, wobei die Spulenhalter 3, 3' mit diesem wechselseitig in Betriebsstellung 3 oder in Ruhestellung 3' verdreht werden. Dem in der Betriebsstellung befindlichen Spulenhalter 3 bzw. den auf dem Spulenhalter angeordneten, nicht dargestellten Spulenhülsen wird über eine nicht dargestellte Zuführeinrichtung das Spulgut in Form aufzuspulender Fäden zugeführt, auf an dem Spulenhalter 3 angeordnete Hülsen aufgespult, deren Antrieb dabei über eine gegen die Hülsen gedrückte Kontaktwalze 4 erfolgt. Nach Beendigung des Aufspulvorgangs wird der Spulenhalter in die Ruhestellung 3' verbracht; in dieser werden die aufgespulten Hülsen abgenommen und durch neue Hülsen ersetzt. Die Arbeitsschritte des Aufspulens an einem Spulenhalter während des Abnehmens der Spulenhülsen und Neubestückung an dem zweiten Spulenhalter werden gleichzeitig durchgeführt. An dem dem Spulenrevolver 2 gegenüberliegenden Ende des in Betriebsstellung befindlichen Spulenhalters 3 ist eine Stützeinrichtung 5 angeordnet. Eine die Stützeinrichtung 5 tragende Trageinrichtung 5a ist fest an einem Trägerprofil 6 der Aufspulvorrichtung 1 angeordnet, so daß die Stützeinrichtung zum Betrieb an dem dem Spulenrevolver gegenüberliegenden Ende des gerade in Betriebsstellung befindlichen Spulenhalters 3 angeordnet ist. Die Trageinrichtung 5a weist Kolben-Zylinder-Anordnungen 5b auf, mittels derer die Stützeinrichtung 5 parallel zur Ebene der Scheibenfläche des Spulenrevolvers 2 von dem Spulenhalter 3 fort verfahren werden kann.

Fig. 2 zeigt das der Stützeinrichtung 5 zugewandte Ende des Spulenhalters 3, wobei dieser an diesem Ende eine Bohrung 7 zur Aufnahme eines Dorns 8 aufweist. Der Dorn 8 der Stützeinrichtung 5 greift in die Ausnehmung des in der Betriebsstellung befindlichen Spulenhalters 3 ein und verhindert somit ein übermäßiges Durchbiegen oder gar Durchbrechen des Spulenhalters 3, wenn dieser beim Aufspulvorgang unter der Zugbelastung des aus der Zuführrichtung zugeführten Spulguts steht. Dies ist vor allem dann notwendig, wenn die Länge des Spulenhalters durch Kapazitätserweiterungen Werte von 1 m oder mehr einnimmt, insbesondere bei der Verarbeitung von anderen als den bisher maximal üblichen acht Spulenhülsen.

In dem gezeigten Ausführungsbeispiel greift der Dorn 8 formschlüssig in die Ausnehmung 7 des Spulenhalters 3 ein. Das Mitdrehen des Dorns 8 mit dem rotierenden Spulenhalter 3 wird durch Kugellager 9 ermöglicht, über die der Dorn 8 in der Hülse 4 der Stützeinrichtung 5 gelagert ist. Nach Beendigung des Aufspulvorgangs wird der Spulenhalter 3 aus der Betriebsstellung mittels des Spulenrevolvers 2 in die Ruhestellung verdreht. Zur Ermöglichung der Drehbewegung des Spulenhalters 3 wird der Dorn 8 aus der Ausnehmung 7 des Spulenhalters 3 freigesetzt. Die Freisetzung erfolgt mittels einer Schiebebuchse 10. In dieser gegenüber der Hülse 4 der Stützeinrichtung 5 verschieblichen Schiebebuchse 10 ist der Dorn 8 und dessen Kugellagerung 9 festgelegt. Die Schiebebuchse 10 und mit ihr der drehbar gelagerte Dorn 8 werden durch geeignete Mittel 12 gegen die Wirkung der Feder 11 in Richtung des Spulenrevolvers 2 verschoben und der Dorn 8 damit in Wirkposition mit dem in Betriebsstellung befindlichen Spulenhalter 3 verbracht.

Die Figuren 3 und 4 zeigen eine alternative Ausgestaltung zur Abstützung des freien Endes des Spulenhalters 3. Auch hier ist eine Stützeinrichtung 5 über eine mit einer Kolben-Zylinder-Anordnung 5b versehene Trageinrichtung 5a an einem Tragprofil 6 der Aufspulvorrichtung 1 (Fig. 1) gelagert. Ein als zum Eingriff mit dem Spulenhalter bringbares Element ist wiederum ein Dorn 8 vorgesehen. Dieser ist in der Stützeinrichtung 5 in einer Schiebebuchse 10 mittels einer Verschiebeeinrichtung 12 (beispielsweise Kolben-Zylinder-Anordnung) entgegen der Wirkung einer Feder 11 verschiebbar, ohne daß ein Drehlager für den Dorn 8 vorgesehen ist.

Der Dorn 8 kann am Spulenhalter 3 über eine Rasteinrichtung 23, beispielsweise in Form eines offenen Federringes verrasten und damit formschlüssig eingreifen. Zum Entfernen des Dorns drückt die Feder 11, deren Kraft die Haltekraft des Rings 23 übertrifft, den Dorn aus dem Ring heraus.

Nachdem, wie gesagt, der Dorn 8 nicht kugelgelagert ist, der Spulenhalter 30 aber dreht, ist gemäß der Ausgestaltung der Fig. 3, 4 nun am Spulenhalter 3 eine drehbare Halterung 21 mit einer Ausnehmung 7 zur Aufnahme des Dorns 8 vorgesehen. Die Halterung 21 ist über ein Kugellager 22 im Spulenhalter 3 drehbar gelagert.

## Patentansprüche

1. Aufspulvorrichtung (1) für kontinuierlich anlaufende Fäden o.ä., mit zumindest zwei Spulenhaltern (3,3') zur Aufnahme mehrerer Spulenhülsen, die über ein freies Ende der Spulenhalter (3,3') aufgeschoben und abgenommen werden, wobei die Spulenhalter (3,3') mit ihrem anderen Ende festgelegt sind, **dadurch gekennzeichnet, daß** die Aufspulvorrichtung (1) eine nur mit dem freien Ende des zumindest einen in Betriebsstellung befindlichen Spulenhalters (3) in Eingriff stehende Stützeinrichtung (5) aufweist.

2. Vorrichtung nach Anspruch 1, **dadurch gekennzeichnet, daß** die Stützeinrichtung (5) ein Element zum Eingriff in das freie Ende des Spulenhalters aufweist.

3. Vorrichtung nach Anspruch 2, **dadurch gekennzeichnet, daß** das Element der Stützeinrichtung (5) zum Eingriff in das freie Ende des Spulenhalters ein Dorn (8) ist.

4. Vorrichtung nach Anspruch 2 oder 3, **dadurch gekennzeichnet, daß** der Eingriff der Stützeinrichtung (5) kraftschlüssig ist.

5. Vorrichtung nach Anspruch 2 oder 3, **dadurch gekennzeichnet, daß** das Element (8) am Spulenhalter (3) rastend gehalten ist.

6. Vorrichtung nach einem der Ansprüche 2 bis 5, **dadurch gekennzeichnet, daß** der Spulenhalter (3, 3') an seinem freien Ende eine Ausnehmung (7) zur Aufnahme des mit diesem in Eingriff stehenden Elements der Stützeinrichtung aufweist.

7. Vorrichtung nach einem der Ansprüche 2 bis 6, **dadurch gekennzeichnet, daß** die Stützeinrichtung Mittel zur drehbaren Lagerung des mit dem freien Ende des Spulenhalters in Eingriff stehenden Elements aufweist.

8. Vorrichtung nach Anspruch 7, **dadurch gekennzeichnet, daß** diese Mittel Kugellager (9) sind.

9. Vorrichtung nach einem der Ansprüche 1 - 6, **dadurch gekennzeichnet, daß** das freie Ende des Spulenhalters (3) eine relativ zu ihm drehbare Halterung (21) für das mit ihm in Eingriff bringbare Element (7) aufweist.

10. Vorrichtung nach Anspruch 9, **dadurch gekennzeichnet, daß** die Halterung (21) für das mit ihr in Eingriff bringbare Element (7) der Stützeinrichtung (5) mittels eines Kugellagers (22) gelagert ist.

11. Vorrichtung nach Anspruch 9 oder 10, **dadurch gekennzeichnet, daß** das in Eingriff mit dem Spulenhalter (3) bringbare Element (7) der Stützeinrichtung (5) drehfest an dieser angeordnet ist.

12. Vorrichtung nach einem der Ansprüche 2 bis 10, **dadurch gekennzeichnet, daß** das Element (8) zum Eingriff in den Spulenhalter mit diesem weitgehend fluchtend ist.

13. Vorrichtung nach einem der Ansprüche 2 bis 11, **dadurch gekennzeichnet, daß** die Stützeinrichtung eine das Element (8) zum Eingriff in den Spulenhalter aufnehmende Schiebebuchse (10) aufweist.

14. Vorrichtung nach Anspruch 13, **dadurch gekennzeichnet, daß** die Schiebebuchse (10) entlang der Längsachse des Spulenhalters (3) verschieblich ist.

15. Vorrichtung nach Anspruch 13 oder 14, **dadurch gekennzeichnet, daß** die Stützeinrichtung (5) Mittel (12) zum Verschieben der Schiebebuchse aufweist.

16. Vorrichtung nach einem der Ansprüche 1 bis 15, **dadurch gekennzeichnet, daß** die Stützeinrichtung fest an der Aufspulvorrichtung angeordnet ist.

## Claims

1. Spooling device (1) for continuously incoming threads or the like with at least two bobbin holders (3, 3') for receiving several bobbin sleeves, which are engaged over and removed with respect to a free end of the bobbin holders (3, 3'), the other end thereof being fixed, **characterized in that** the spooling device (1) has a support mechanism (5) in engagement with the free end of the at least one bobbin holder (3) in the operating position.

2. Device according to claim 1, **characterized in that** the support mechanism (5) has a member for engaging in the free end of the bobbin holder (3).

3. Device according to claim 2, **characterized in that** the member of the support mechanism (5) for engaging in the free end of the bobbin holder is a mandrel (8).

4. Device according to claim 2 or 3, **characterized in that** there is a non-positive engagement of the support mechanism (5).

5. Device according to claim 2 or 3, **characterized in that** the member (8) is held in locked manner on the bobbin holder (3).

6. Device according to one of the claims 2 to 5, **characterized in that** at its free end the bobbin holder (3, 3') has a recess (7) for receiving the support mechanism member in engagement therewith.

7. Device according to one of the claims 2 to 6, **characterized in that** the support mechanism has means for the rotary mounting of the member in engagement with the free end of the bobbin holder.

8. Device according to claim 7, **characterized in that** said means are ball bearings (9).

9. Device according to one of the claims 1 to 6, **characterized in that** the free end of the bobbin holder (3) has a mounting support (21), rotatable relative thereto, for the member (7) engageable therewith.

10. Device according to claim 9, **characterized in that** the mounting support (21) for the member (7) of the support mechanism (5) which can be engaged therewith is mounted by means of a ball bearing (22).

11. Device according to claim 9 or 10, **characterized in that** the member (7) of the support mechanism (5) which can be engaged with the bobbin holder (3) is positioned in non-rotary manner thereon.

12. Device according to one of the claims 2 to 10, **characterized in that** the member (8) for engagement in the bobbin holder is substantially aligned with the latter.

13. Device according to one of the claims 2 to 11, **characterized in that** the support mechanism has a sliding bush (10) receiving the member (8) for engagement in the bobbin holder.

14. Device according to claim 13, **characterized in that** the sliding bush (10) can be slid along the longitudinal axis of the bobbin holder (3).

15. Device according to claim 13 or 14, **characterized in that** the support mechanism (5) has means (12) for sliding the sliding bush.

16. Device according to one of the claims 1 to 15, **characterized in that** the support mechanism is fixed on the spooling device.

## Revendications

1. Bobineuse (1) pour fils ou similaires amenés en continu, comprenant au moins deux supports de bobines (3, 3') pour le logement de plusieurs bobines vides pouvant être mises en place et enlevées par une extrémité libre des supports de bobines (3, 3'), les supports de bobines (3,3') étant fixés par leur autre extrémité, **caractérisée en ce que** la bobineuse (1) présente un dispositif de support (5) en prise uniquement avec l'extrémité libre d'au moins un support de bobine (3) en position de fonctionnement.

2. Bobineuse selon la revendication 1, **caractérisée en ce que** le dispositif de support (5) présente un élément pour la mise en prise dans l'extrémité libre du support de bobine.

3. Bobineuse selon la revendication 2, **caractérisée en ce que** l'élément du dispositif de support (5) pour la mise en prise dans l'extrémité libre du support de bobine est un mandrin (8).

4. Bobineuse selon la revendication 2 ou 3, **caractérisée en ce que** la mise en prise du dispositif de support (5) est à ajustement serré.

5. Bobineuse selon la revendication 2 ou 3, **caractérisée en ce que** l'élément (8) est maintenu encliquetable sur le support de bobine (3).

6. Bobineuse selon l'une quelconque des revendications 2 à 5, **caractérisée en ce que** le support de bobine (3, 3') présente à son extrémité libre un évidement (7) pour le logement de l'élément du dispositif de support venant en prise avec cette extrémité.

7. Bobineuse selon l'une quelconque des revendications 2 à 6, **caractérisée en ce que** le dispositif de support présente des moyens pour le montage à rotation de l'élément venant en prise avec l'extrémité libre du support de bobine.

8. Bobineuse selon la revendication 7, **caractérisée en ce que** ces moyens sont constitués par des roulements à billes (9).

9. Bobineuse selon l'une quelconque des revendications 1 à 6, **caractérisée en ce que** l'extrémité libre du support de bobine (3) présente une fixation (21) pivotante par rapport à lui pour l'élément (7) pouvant venir en prise avec lui.

10. Bobineuse selon la revendication 9, **caractérisée en ce que** la fixation (21) pour l'élément (7) du dispositif de support (5) pouvant venir en prise avec lui est montée au moyen d'un roulement à billes (22).

11. Bobineuse selon la revendication 9 ou 10, **caractérisée en ce que** l'élément (7) du dispositif de support (5) pouvant venir en prise avec le support de bobine (3) est monté à assemblage rigide sur ce dispositif.

12. Bobineuse selon l'une quelconque des revendications 2 à 10, **caractérisée en ce que** l'élément (8) pour la mise en prise dans le support de bobine est sensiblement de niveau avec celui-ci.

13. Bobineuse selon l'une quelconque des revendications 2 à 11, **caractérisée en ce que** le dispositif de support présente un boîtier de translation (10) recevant l'élément (8) pour sa mise en prise dans lé support de bobine.

14. Bobineuse selon la revendication 13, **caractérisée en ce que** le boîtier de translation (10) peut être déplacé le long de l'axe longitudinal du support de bobine (3).

15. Bobineuse selon la revendication 13 ou 14, **caractérisée en ce que** le dispositif de support (5) présente des moyens (12) de déplacement du boîtier de translation.

16. Bobineuse selon l'une quelconque des revendications 1 à 15, **caractérisée en ce que** le dispositif de support est monté fixe sur la bobineuse.
